# EUROPÄISCHE PATENTSCHRIFT

(11) **EP 1 617 385 B1**
(45) Veröffentlichungstag und Bekanntmachung des Hinweises auf die Patenterteilung: **22.02.2012**
(21) Anmeldenummer: 05009187.5
(22) Anmeldetag: 27.04.2005
(51) Int. Cl.: G07F 11/58, G07F 11/48

(54) **Verfahren und Vorrichtung zur Lagerung, Behandlung und Ausgabe von Lebensmitteln**
Method and system for storage, processing and dispensing of food products
Méthode et système pour le stockage, le traitement et la distribution de produits alimentaires

(30) Priorität: 27.04.2004 EP 04010007
(43) Veröffentlichungstag der Anmeldung: 18.01.2006
(73) Patentinhaber: R. Weiss Verpackungstechnik GmbH & Co. KG, 74564 Crailsheim (DE)
(72) Erfinder: Weiss, Reinhald, 74564 Crailsheim (DE); Heder, Thomas, 91550 Dinkelsbühl (DE)
(74) Vertreter: Bergmeier, Werner

(56) Entgegenhaltungen:
- WO-A-02/091317
- DE-A- 3 815 466
- DE-U- 20 302 346
- FR-A- 2 841 025
- US-A- 3 099 342
- US-A- 4 349 714
- US-A- 4 687 119
- US-A- 4 722 058
- US-A- 5 188 020
- PATENT ABSTRACTS OF JAPAN Bd. 017, Nr. 105 (P-1495), 3. März 1993 (1993-03-03) & JP 04 293195 A (KUBOTA CORP), 16. Oktober 1992 (1992-10-16)

## Beschreibung

Die vorliegende Erfindung betrifft eine Vorrichtung zur Lagerung, Behandlung und Ausgabe von Lebensmitteln, insbesondere von Backwaren, bestehend aus wenigstens zwei Abschnitten. Darüber hinaus betrifft die Erfindung ein Verfahren zur Lagerung, Behandlung und Ausgabe von Lebensmitteln, insbesondere von Backwaren, bei dem die Lebensmittel einer Behandlung zur Erlangung eines genußfertigen Zustandes für die Ausgabe unterzogen werden.

Der Vertrieb von Lebensmitteln, wie beispielsweise Backwaren, erfolgt in konventioneller Weise über Fachgeschäfte, wie Bäckereien oder im Falle von Fleisch- und Wurstwaren über Metzgereien. In zunehmendem Maß erfolgt ein Vertrieb aber auch über andere Wege, wie beispielsweise über Supermärkte. Hierbei ergeben sich unterschiedliche Anforderungen. Eine Forderung ist dabei, daß der Vertrieb möglichst kostengünstig sein muß. Darüber hinaus muß die Ware ansprechend und möglichst frisch sein. Im Hinblick auf die erste Forderung nimmt der Einsatz automatisierter Vorrichtungen zu, da damit kostenaufwendiger Personaleinsatz umgangen wird. Bei der Beurteilung der Kosten ist aber auch der für eine Vorrichtung benötigte Platzbedarf von Bedeutung. Bei modernen Supermärkten wird hierzu beispielsweise eine Kenngröße ermittelt, mit welcher das Verhältnis von Verkaufsfläche zu Umsatz bestimmt und überwacht wird. Ziel ist es dabei, pro bereitgestellter Flächeneinheit Verkaufsfläche einen möglichst hohen Umsatz zu erzielen.

Weiterhin von Bedeutung ist auch eine ansprechende und lebensmitteltechnisch unbedenkliche Bereithaltung und Abgabe der Lebensmittel. Bekannt sind hierzu beispielsweise Backöfen, die in Verkaufsräumen von Supermärkten aufgestellt sind. Diese sind vom Verkaufspersonal zu befüllen und zu entleeren. Nachteilig bei diesen Lösungen ist, daß Verschmutzungen im Verkaufsraum entstehen, jeder Kunde potentiell Zugang zum Backraum hat, die Bedienung personalintensiv ist und die Ware mit mehreren Kunden in Berührung kommen kann.

Die DE 38 15 466 offenbart einen Speiseautomaten mit einem Magazin, einer Aufwärmstation, mindestens zwei Ausgabestationen und einer Transporteinrichtung zum Überführen der Speisen zwischen dem Magazin, der Aufwärmstation und den Ausgabestationen. Außerdem ist eine Steuereinheit vorgesehen, die u.a. dazu ausgelegt ist, dass zu einem vorwählbaren Zeitpunkt eine vorwählbare Anzahl von aufgewärmten Speisen in der Warmhalte- und Speicherstation bereitgehalten wird.

Die DE 203 02 346 U1 offenbart eine Vorrichtung gemäß dem Oberbegriff des Anspruchs 1. Gesteuert durch eine Steuerung 16 werden Backwaren auf Speicherträgern 20 durch einen Backofen 6 geführt und nach Verlassen des Backofens noch eine gewisse Strecke auf diesen Speicherträgern 20 bis zu einem Zubringband 15 gefördert und auf diesem abgelegt. Von dort fallen die Backwaren in Vorratsbehälter 8, aus denen sie dann auf Kundenanforderung ausgegeben werden.

Die US-A-4 722 058 beschreibt einen Verkaufsautomaten, bei dem Speicherträger (article storage bins) mit Verkaufsartikeln beladen werden. Um einen geregelten Abverkauf zu ermöglichen, ist ein Mechanismus vorgesehen, bei dem zuerst aufgegebene bzw. in den Automaten eingelegte Artikel auch zuerst verkauft werden. Mit anderen Worten ist eine first-in first-out Sequenz realisiert. Zu diesem Zweck sind an jedem Speicherträger Anzeigemittel vorgesehen, mit denen die Anwesenheit von Artikeln, die Art der Artikel und die Frische der Artikel in dem Speicherträger angezeigt werden. Die "Frische der Artikel" ist durch das Prinzip des first-in I first-out realisiert. Hierzu speichert der Verkaufsautomat die Reihenfolge, in der die Artikel in die Speicherträger gelegt werden. Der Speicherträger weist zu diesem Zweck Codeschilder (code plates) auf, die mit jeweiligen Artikeln assoziiert sind.

Aufgabe der vorliegenden Erfindung ist es, eine Vorrichtung und ein Verfahren bereitzustellen, mit denen Lebensmittel zuverlässig in lebensmitteltechnisch einwandfreier Weise und zudem möglichst ansprechend für die Kunden bereitzustellen sind.

Diese Aufgabe wird durch die Merkmale der unabhängigen Ansprüche 1 und 19 gelöst.

Die erfindungsgemäße Vorrichtung zur Aufnahme, Speicherung und wählbaren Abgabe von stückförmigen Lebensmitteln ist mit einer Zufuhr-Vorrichtung, mit einem Zwischenspeicher bestehend aus einer Anzahl angetriebener Speicherträger, mit einer oder mehreren Ausgaben, sowie einer Steuerung ausgestattet. Erfindungsgemäß ist jedem befüllten Speicherträger eine Zeit-Markierung in der Steuerung zugewiesen, anhand derer die Verweilzeit in der Vorrichtung ermittelt werden kann.

Eine vorteilhafte Ausführungsform der Erfindung weist eine Vorrichtung in Form eines Ausgabegerätes auf, das als Zwischenspeicher für Produkte dient, für die Frische ein wesentliches Merkmal ist, wie zum Beispiel Backwaren. So sollen die zugeführten Produkte in gleicher Reihenfolge wieder zu entnehmen sein, wobei gegebenenfalls über eine oder mehrere Zuführungen ein einzelnes Produkt oder mehrere unterschiedliche Produkte bereitgestellt werden und je nach Sorte in richtiger Reihenfolge ausgegeben werden. In den Verkaufsräumen von Handelsketten, Tankstellen, Kantinen oder auch Restaurants findet man zunehmend kompakte Backöfen, in denen ein gewisses Sortiment an Kleingebäck, aber auch Baguette hergestellt wird. Die Entnahme aus dem Ofen und die Bereitstellung zum Verkauf wird zur Zeit noch vom Personal durchgeführt. Oftmals ist die Bereitstellung in Entnahmekästen derart, daß Produkte angefaßt oder zurückgelegt werden können. Auch ist nicht sichergestellt, daß in den Entnahmekästen alle Produkte einer älteren Charge zuerst entnommen werden, wenn eine neue Charge zugeführt wird. Dieses Verfahren erfordert auch, daß das Personal vor Ort unmittelbar dann, wenn die Charge im Ofen fertig ist, diesen entleert und die Produkte den Entnahmekörben sortiert zuführt. Jede Abweichung vom idealen Ablauf führt zu einer Qualitätsminderung der Backwaren. Auch die Präsentation der Produkte entspricht nicht immer den Erwartungen der Kundschaft im Hinblick auf Frische und Hygiene. Die Erfindung ist außer bei Backwaren in ähnlicher Weise auch in bei anderen Produktgruppen verwendbar. Gemäß der Erfindung ist vorgesehen, eine Ausgabeeinheit bereitzustellen, die Brötchen und Baguette aus einem Ofen sofort übernimmt und kontrolliert zwischenspeichert. Über Bedienelemente kann eine hygienische Ausgabe in frei wählbarer Menge oder - falls unterschiedliche Produktsorten bereitgestellt werden - in frei wählbarer Art und Menge veranlaßt werden.

Ferner soll sowohl in Zeiten mit hohen Entnahmemengen wie auch zu Zeiten geringer Entnahmen der vorgeschaltete Ofen entlastet werden, da dort eine schnelle Reaktion auf Nachfrage-Änderung aus Prozeßgründen nicht möglich ist. Durch Datenaustausch mit dem Ofen erhält die Steuerung Informationen über Art und Menge der Produkte, die jeweils einem Speicherträger zugeführt werden. Die Zwischenspeicherung kann ungeordnet erfolgen. Die Steuerung hält die Informationen bereit, welcher Speicherträger wann mit welchem Produkt belegt wurde. An den Ausgaben werden die zuerst eingelagerten Produkte der gewünschten Art dann auch als erste wieder ausgegeben. Durch Datenaustausch mit dem Ofen können auch Lastprofile erarbeitet werden, daß zu Zeiten mit üblicherweise hohen Entnahmemengen von bestimmten Produkten diese entsprechend vorher und mitlaufend gebacken und in der Ausgabeeinheit bevorratet werden.

Eine Weiterbildung der Erfindung sieht vor, daß die Speicherträger in einem oder mehreren Strängen miteinander verbunden sind.

Eine andere Weiterbildung zeichnet sich dadurch aus, daß die Speicherträger in beliebiger Reihenfolge mit Produkten belegt werden können. Dies ist beispielsweise möglich, wenn mittels einer Steuerungseinrichtung, vorzugsweise einer speicherprogrammierbaren, der Beladezustand und die Art der Beladung erfaßt und überwacht wird.

Für eine besonders große Kapazität ist es vorteilhaft, wenn eine Mehrzahl Zufuhr-Vorrichtungen und eine Mehrzahl Ausgaben vorgesehen sind.

Vorteilhafterweise können die Produkte auch nach ihrer Art zielgerichtet an unterschiedlichen Ausgaben ausgegeben werden.

Eine besonders schneite Bereitstellung leerer Speicherträger an der Zufuhr-Vorrichtung oder Entleerung befüllter Speicherträger an einer der Ausgaben ist möglich, wenn der Strang mit Speicherträgern zur schnellstmöglichen Bereitstellung zeitweise die Laufrichtung umkehrt.

Zur Entnahme nicht mehr zur Ausgabe geeigneter Waren ist vorteilhafterweise ein Abfallbehälter so angeordnet, daß Speicherträger dorthinein entleert werden können.

Auch kann über eine in der Steuerung hinterlegte maximale Verweilzeit bewirkt werden kann, daß befüllte Speicherträger, deren zulässige Verweilzeit überschritten ist, automatisch in einen Abfallbehälter entleert werden, oder daß zu gewünschten Zeiten alle in der Ausgabeeinheit verbliebenen Produkte in den Abfallbehälter entleert werden können.

Für einen komfortablen Abruf durch Kunden hat es sich beispielsweise als geeignet erwiesen, wenn mittels Bedienelementen Art und Stückzahl der Produkte zur Ausgabe gewählt werden können.

In der Praxis ist es besonders günstig, wenn die Vorrichtung von einer vorgeschalteten Maschine oder Anlage automatisch mit Produkten versorgt wird. Dies kann beispielsweise ein vorgeschalteter Backofen oder eine Aufgabeeinrichtung sein, in die Waren etwa im fertigen oder teilfertigen Zustand aufgegeben werden.

Für einen optimierten Warenfluß ist es günstig, wenn Informationen über Art und Menge der der Zufuhr-Vorrichtung zuzuführenden oder an den Ausgaben entnommenen Produkte zwischen dieser Vorrichtung und der vorgeschalteten Maschine oder Anlage ausgetauscht werden.

Eine bevorzugte Ausführungsform der Erfindung sieht auch vor, daß die Speicherträger beweglich an einem oder mehreren parallelen Strängen befestigt sind. Die so befestigten Speicherträger, können beispielsweise durch einfaches abkippen in besonders einfacher Weise entleert werden.

Als Strang haben sich beispielsweise Ketten oder Riemen besonders bewährt.

Die Bauart entspricht bei einer bevorzugten Ausführungsform dem Patemoster-Prinzip, da sich auf diese Weise besonders viel Speicherplatz erzeugen läßt. Zusätzlich kann der Strang dabei noch mäandrieren, was weiteren Speicherplatz schafft.

Die Speicherträger werden bei ihrem Transport vorwiegend waagerecht oder in Spiralbahnen geführt, um die darauf befindliche Ware nicht unbeabsichtigt abzukippen.

Als Ausgabe ist bei einer besonders einfachen Ausführungsform der Erfindung ein Handentnahmefach vorgesehen.

Eine andere Ausführungsform sieht die Ausgabe durch eine Öffnung in eine bereitgestellte Tüte oder Schachtel erfolgt.

Alternativ erfolgt die Ausgabe in eine maschinell zugeführte oder erzeugte Tüte oder Schachtel.

Zusätzlich kann durch einen Drucker Produktinformationen auf ein Etikett oder unmittelbar auf die Tüte oder Schachtel gedruckt werden.

Oder eine Verschlußeinrichtung vorgesehen werden, durch welche die Tüte oder Schachtel nach dem Füllen maschinell verschlossen wird.

Neben dem Abkippen von Trägerelement zur Entleerung sieht eine andere vorteilhafte Ausführungsform die Anordnung von Auswerfern vor. Es können beispielsweise mehrere Auswerfer in einer Reihe nebeneinander angeordnet werden, so daß ein ganz oder teilweise beladenes Trägerelement unmittelbar vor den Auswerfer positionierbar ist. Zur Ausgabe der auf den Trägerelementen befindlichen Lebensmittel werden dann je nach Bedarf die Auswerfer einzeln oder gleichzeitig betätigt, um die Lebensmittel vom Trägerelement zu trennen. Die Ausgabe der Lebensmittel kann dann beispielsweise über eine Rutsche oder einen Trichter zu einem Ausgabefach erfolgen.

Für eine besonders kompakte Bauform hat es sich bewährt die Trägerelemente bzw. Speicherträger nur an einer Seite der Vorrichtung zu führen. Da es sich bei Lebensmittel um relativ leichte Produkte handelt, kann in den meisten Fällen auf eine zweiseitige Lagerung der Trägerelemente verzichtet werden, wodurch der beispielsweise der Bauraum an einer Seite der Fördereinrichtung, etwa für einen der beiden Stränge, eingespart wird.

Bei der Ausgabe von sehr langen Lebensmittel, wie etwa Baguettebroten, ist es günstig, die Vorrichtung gerade so breit zu gestalten, daß eine ganze Anzahl dieser Lebensmittel in den Trägerelementen Platz findet. So wird eine optimale Ausnutzung des in den Trägerelementen zur Verfügung stehenden Speicherplatzes möglich. Insbesondere bei Baguettebroten hat es sich auch bewährt, die Trägerelement in mehrer unabhängig voneinander bewegliche Bereiche zu unterteilen, um beispielsweise das darauf befindliche Baguettebrot durch Abkippen eines Bereichs unabhängig von dem anderen auf dem Trägerelement befindlichen Baguettebrot ausgeben zu können.

Als besonders zuverlässig hat es sich bewährt, wenn die Lebensmittel bzw. Backwaren manuell aufgegeben werden. Von einem Bediener werden die Ausgangsprodukte dabei manuell beispielsweise in eine Ausgabeeinrichtung oder direkt in einen vorgeschalteten Backofen aufgeben. Es hat sich nämlich gezeigt, daß bei ganz oder teilweise automatisierten Aufgabe der Lebensmittel häufig Störungen auftreten. Dies ist beispielsweise bei der Vereinzelung oder Sortierung der Produkte der Fall. Anstelle der eingesparten Arbeitszeit für die Aufgabe der Lebensmittel, muß der Bediener dann Zeit für die Beseitigung der Störung aufwenden. Zudem erfordert eine Automatisierung der Aufgabe einen relativ hohen vorrichtungstechnischen Aufwand und verteuert die Vorrichtung. Für sehr viele Anwendungsfälle hat es sich dagegen als besonders günstige Lösung bewährt, die Aufgabe manuell und die übrigen Arbeitsschritte automatisiert auszuführen. Ein Bediener kann die Aufgabe der Lebensmittel mit etwa gleicher Geschwindigkeit erledigen und Störungen treten dabei praktisch nicht auf. Zudem ist eine solche Vorrichtung wesentlich preiswerter in der Herstellung bzw. Anschaffung.

Weitere Vorteile der Erfindung ergeben sich aus den zugehörigen Unteransprüchen oder sind im Zusammenhang mit den nachfolgenden Ausführungsbeispielen und der Zeichnung beschrieben. Es zeigt darin:
- Figur 1: eine Seitenansicht einer erfindungsgemäßen Ausgabeeinrich- tung; und
- Figur 2: eine Frontansicht einer erfindungsgemäßen Ausgabeeinrich- tung.

Die Ausgabeeinheit 201 in Figur 1 besteht im wesentlichen aus einer oder mehreren Zufuhrvorrichtungen 202 und vorzugsweise mehreren Ausgaben 205 sowie einem Strang 204 mit Speicherträgern 207. Diese Speicherträger 207 werden zwischen den Zufuhrvorrichtungen 202 und Ausgaben 205 hin und her oder umlaufend bewegt. Wird ein Speicherträger 207 bauartbedingt mit mehreren Produkten belegt, so werden diese an der Ausgabe 205 zum Beispiel über ein Ausgabeband 208 vereinzelt. Unterschiedliche Ausgaben 205 sind vorgesehen für Produkte 203 unterschiedlicher Form, wie Baguette und Brötchen, aber auch für unterschiedliche Brötchenarten. Ebenso können mehrere Ausgaben 205 für das gleiche Produkt vorgesehen werden, um mehrere gleichzeitige Entnahmen zu ermöglichen.

Für die Entnahme sind verschiedene Varianten vorgesehen.

Im einfachsten Fall wird die gewünschte Menge der Produkte 203 in die Ausgabe 205 abgegeben und wird dort händisch entnommen. In einer anderen Ausführung ist eine Aufnahmetüte 210 oder Schachtel unter einer Auswurföffnung 215 zu plazieren, bevor die Vorrichtung die gewählten Produkte 203 ausgibt.

Eine weitere Steigerung ist die automatische Bereitstellung oder Erzeugung eines Aufnahmebehälters am Füllplatz. Schließlich kann zu allen Ausgabevarianten ein Etikett oder Aufdruck 211 mit Produktinformationen wie Art, Menge, Preis in üblicher Form erstellt oder angebracht werden.

Neben der vorzugsweisen Ausgabe gemäß Kundenanwahl ist eine automatische Ausschleusung von überalterten Produkten möglich. Da jedem Speicherträger 207 eine Zeit-Markierung in der Steuerung zugewiesen wird, kann über einen automatischen Vergleich mit einer voreingestellten maximalen Verweilzeit sichergestellt werden, daß überalterte Produkte in einen Abfallbehälter 209 ausgeschleust werden.

Ähnlich kann am Ende eines Tages noch auf den Speicherträgern übrig gebliebene Produkte automatisch in den Abfallbehälter 209 übergeben werden. So kann mit geringem Aufwand die Ausgabeeinheit entleert werden.

Die Ausgabeeinheit ist in Figur 1 in Seitenansicht in einer Anwendung zur Ausgabe von Backwaren dargestellt. Die Zufuhrvorrichtung 202 ist hier ein Transportband, das die Produkte, hier gebackene Brötchen und Baguette von einer vorgeschalteten Vorrichtung übernimmt. Mittels Schieber 213 werden mehrere Brötchen oder aber ein Baguette auf einen Speicherträger 207 übergeben. Derart werden nacheinander zum Aufbau eines Vorrates eine Anzahl von Speicherträgern 207 mit beispielsweise Baguette und 2 Sorten Brötchen befüllt. Wenn am Bedienfeld bestimmte Produkte abgerufen werden, werden die entsprechenden gefüllten Speicherträger 207 zu den Ausgaben 205 gefahren und mittels der Auswerfer 214 entleert. Das Baguette fällt direkt in den Ausgabe 205. Die Brötchen werden mittels Auswerfer 214 auf Ausgabebänder 208 abgelegt und durch Vorwärtstakten der Ausgabebänder 208 entsprechende Stückzahlen in den Ausgabetrichter 212 gegeben und von dort in eine Tüte 210 in dem Entnahmefach 215.

In der dargestellten Ausführung gibt es noch einen weiteren Auswerfer 214 oberhalb des Abfallbehälters 209, so daß dorthin überalterte Produkte entsorgt werden können.

Figur 2 zeigt die Ausgabeeinheit von vorne, zur besseren bildlichen Klarheit überwiegend ohne die Speicherträger 207 dargestellt. Die beiden Ausgabebänder 208 sind gefüllt mit 2 Sorten Brötchen dargestellt, die seitlich zu dem Ausgabetrichter 212 getaktet werden. Mittels einer Zählvorrichtung wird die gewünschte Stückzahl abgegeben.

Die Anordnung der Ausgaben 205 und Zufuhr-Vorrichtungen 2 kann dem speziellen Einsatzfall angepaßt werden.

Die vorliegende Erfindung ist nicht auf die dargestellten Ausführungsbeispiele beschränkt. Es sind vielmehr zahlreiche Abwandlungen im Rahmen der Patentansprüche möglich. In besonders einfachen Ausgestaltungen kann auch nur eine einzige Fördereinrichtung für alle Abschnitte vorgesehen sein. Auch können die Trägerelemente in unterschiedlichster Weise hergestellt werden, wie z.B. als Drahtkörbe, Metallgußteil oder Kunststoffteile aus hitzebeständigem Kunststoff. Neben der beschriebenen Verwendung der erfindungsgemäßen Vorrichtung für Backwaren kann sie aber auch im Zusammenhang mit anderen Waren, wie etwa Wurstware, Lebensmittelkonserven, Fertiggerichten und ähnlichem eingesetzt werden.

## Patentansprüche

1. Vorrichtung mit einem Backofen zum Backen von stückförmigen Backwaren und mit einer Ausgabeeinheit (201) zu deren Abgabe, wobei die Ausgabeeinheit (201) mindestens eine Zufuhr-Vorrichtung (202) zum Zuführen der gebackenen Backwaren vom Backofen, einen Zwischenspeicher bestehend aus einer Anzahl angetriebener Speicherträger (207), eine oder mehrere Ausgaben (205) sowie eine Steuerung aufweist, **dadurch gekennzeichnet, dass** jedem befüllten Speicherträger (207) eine Zeit-Markierung in der Steuerung zuweisbar ist, anhand derer die Verweilzeit der befüllten Speicherträger (207) in der Ausgabeeinheit (201) ermittelt werden kann.

2. Vorrichtung nach Anspruch 1, **dadurch gekennzeichnet, dass** die Steuerung durch Datenaustausch mit dem Backofen Informationen über Art und Menge der Produkte erhält, die jeweils einem Speicherträger (207) zungeführt werden.

3. Vorrichtung nach Anspruch 1 oder 2, **dadurch gekennzeichnet, dass** Produkte (203) nach ihrer Art zielgerichtet an unterschiedlichen Ausgaben (205) ausgegeben werden können.

4. Vorrichtung nach einem der vorhergehenden Ansprüche, **dadurch gekennzeichnet, dass** die Speicherträger (207) in einem oder mehreren Strängen (204) miteinander verbunden sind.

5. Vorrichtung nach einem der vorhergehenden Ansprüche, **dadurch gekennzeichnet, dass** die Speicherträger (207) beweglich an einem oder mehreren parallelen Strängen (204) befestigt sind.

6. Vorrichtung nach Anspruch 4 oder 5, **dadurch gekennzeichnet, dass** der Strang (204) mit Speicherträgern (207) zur schnellstmöglichen Bereitstellung leerer Speicherträger an der Zufuhr-Vorrichtung (202) oder zur Entleerung befüllter Speicherträger an einer der Ausgaben (205) zeitweise die Laufrichtung umkehrt.

7. Vorrichtung nach einem der vorhergehenden Ansprüche, **dadurch gekennzeichnet, dass** ein Abfallbehälter (209) so angeordnet ist, dass Speicherträger (207) dorthinein entleert werden können.

8. Vorrichtung nach Anspruch 7, **dadurch gekennzeichnet, dass** über eine in der Steuerung hinterlegte maximale Verweilzeit bewirkt werden kann, dass befüllte Speicherträger (207), deren zulässige Verweilzeit überschritten ist, automatisch in den Abfallbehälter (209) entleert werden.

9. Vorrichtung nach Anspruch 7 oder 8, **dadurch gekennzeichnet, dass** zu gewünschten Zeiten alle in der Ausgabeeinheit verbliebenen Produkte in den Abfallbehälter (209) entleert werden können.

10. Vorrichtung nach einem der vorhergehenden Ansprüche, **dadurch gekennzeichnet, dass** Informationen über Art und Menge der an den Ausgaben (205) entnommenen Backwaren (203) zwischen der Ausgabeeinheit (201) und einer vorgeschalteten Maschine oder Anlage, insbesondere dem Backofen, ausgetauscht werden.

11. Vorrichtung nach einem der vorhergehenden Ansprüche, **dadurch gekennzeichnet, dass** die Speicherträger (207) vorwiegend waagerecht oder in Spiralbahnen geführt sind.

12. Vorrichtung nach einem der vorhergehenden Ansprüche, **dadurch gekennzeichnet, dass** Auswerfer (214) im Bereich der Ausgabeeinheit bzw. Ausgabeeinrichtung vorgesehen sind.

13. Vorrichtung nach Anspruch 12, **dadurch gekennzeichnet, dass** mehrere Auswerfer (214) in einer Reihe nebeneinander angeordnet werden.

14. Vorrichtung nach Anspruch 12 oder 13, **dadurch gekennzeichnet, dass** die Auswerfer (214) einzeln oder in Gruppen ansteuerbar sind.

15. Vorrichtung nach einem der Ansprüche 12 bis 14, **dadurch gekennzeichnet, dass** eine Positioniereinrichtung vorgesehen ist, mittels der die Speicherträger unmittelbar vor den Auswerfern (214) positionierbar sind.

16. Vorrichtung nach einem der Ansprüche 12 bis 15, **dadurch gekennzeichnet, dass** eine Rutsche oder ein Trichter vorgesehen ist, welche bzw. welcher die Produkte nach dem Auswurf zu einem Ausgabefach leitet.

17. Vorrichtung nach einem der vorhergehenden Ansprüche, **dadurch gekennzeichnet, dass** nur an einer Seite der Ausgabeeinheit Führungsvorrichtungen zur Führung der Speicherträger (207) vorgesehen sind.

18. Vorrichtung nach einem der vorhergehenden Ansprüche, **dadurch gekennzeichnet, dass** geteilte Ausgabeeinrichtungen oder geteilte Speicherträger (207) vorgesehen sind, um darauf befindliche Produkte unabhängig voneinander ausgeben zu können.

19. Verfahren zum Backen und Ausgeben von Backwaren, wobei stückförmige Backwaren in einem Backofen gebacken und über eine Ausgabeeinheit (201) abgegeben werden, wobei die Ausgabeeinheit (201) mindestens eine Zufuhr-Vorrichtung (202) zum Zuführen der gebackenen Backwaren vom Backofen, einen Zwischenspeicher bestehend aus einer Anzahl angetriebener Speicherträger (207), eine oder mehrere Ausgaben (205) sowie eine Steuerung aufweist, **dadurch gekennzeichnet, dass** jedem befüllten Speicherträger (207) eine Zeit-Markierung in der Steuerung zugewiesen wird, anhand derer die Verweilzeit der befüllten Speicherträger (207) in der Ausgabeeinheit (201) ermittelt werden kann.

20. Verfahren nach Anspruch 19, **dadurch gekennzeichnet, dass** die Steuerung durch Datenaustausch mit dem Backofen Informationen über Art und Menge der Produkte erhält, die jeweils einem Speicherträger (207) zugeführt werden.

21. Verfahren nach Anspruch 19 oder 20, **dadurch gekennzeichnet, dass** über eine in der Steuerung hinterlegte maximale Verweilzeit bewirkt wird, dass befüllte Speicherträger (207), deren zulässige Verweilzeit überschritten ist, automatisch in einen Abfallbehälter (209) entleert werden.

22. Verfahren nach Anspruch 21, **dadurch gekennzeichnet, dass** zu gewünschten Zeiten alle in der Ausgabeeinheit verbliebenen Produkte in den Abfallbehälter (209) entleert werden.

## Claims

1. A device having a baking oven for baking piecewise bakery goods, and having an output unit (201) for outputting the same, the output unit (201) comprising at least one feeding device (202) for feeding the baked bakery goods from the baking oven, a temporary storage consisting of a number of driven storage carriers (207), one or more outputs (205), and a controller, **characterized in that** a time stamp can be assigned in the controller to each filled storage carrier (207), by means of which the dwell time of the filled storage carriers (207) in the output unit (201) can be determined.

2. The device according to claim 1, **characterized in that** the controller receives information via data exchange with the baking oven about the type and quantity of the products fed into each storage carrier (207).

3. The device according to claim 1 or 2, **characterized in that** products (203) can be output at different outputs (205) in a targeted manner according to type.

4. The device according to one of the preceding claims, **characterized in that** the storage carriers (207) are connected together in one or more lines (204).

5. The device according to one of the preceding claims, **characterized in that** the storage carriers (207) are moveably attached to one or more parallel lines (204).

6. The device according to claim 4 or 5, **characterized in that** the line (204) having storage carriers (207) reverses direction for a time in order to provide empty storage carriers to the feeding device (202) as quickly as possible, or in order to empty filled storage carriers at one of the outputs (205).

7. The device according to one of the preceding claims, **characterized in that** a waste container (209) is disposed so that storage carriers (207) can be emptied into said container.

8. The device according to claim 7, **characterized in that** a maximum dwell time stored in the controller can cause filled storage carriers (207) that have exceeded the permissible dwell time to be automatically emptied into the waste container (209).

9. The device according to claim 7 or 8, **characterized in that** all products remaining in the output unit can be emptied into the waste container (209) at desired times.

10. The device according to one of the preceding claims, **characterized in that** information about the type and quantity of the bakery goods (203) removed at the outputs (205) is exchanged between the output unit (201) and a machine or system connected upstream, particularly the baking oven.

11. The device according to one of the preceding claims, **characterized in that** the storage carriers (207) are guided predominantly horizontally or in spiral tracks.

12. The device according to one of the preceding claims, **characterized in that** ejectors (214) are provided in the area of the output unit or output device.

13. The device according to claim 12, **characterized in that** a plurality of ejectors (214) are disposed in a row adjacent to each other.

14. The device according to claim 12 or 13, **characterized in that** the ejectors (214) can be controlled individually or in groups.

15. The device according to one of the claims 12 through 14, **characterized in that** a positioning device is provided, by means of which the storage carriers can be positioned directly in front of the ejectors (214).

16. The device according to one of the claims 12 through 15, **characterized in that** a slide or a funnel is provided that guides the products into an output compartment after ejecting.

17. The device according to one of the preceding claims, **characterized in that** guide devices for guiding the storage carriers (207) are provided only on one side of the output unit.

18. The device according to one of the preceding claims, **characterized in that** divided output devices or divided storage carriers (207) are provided in order to be able to output products present thereon independently of each other.

19. A method for baking and outputting bakery goods, piecewise bakery goods being baked in a baking oven and output by means of an output unit (201), the output unit (201) comprising at least one feeding device (202) for feeding the baked bakery goods from the baking oven, a temporary storage consisting of a number of driven storage carriers (207), one or more outputs (205), and a controller, **characterized in that** a time stamp is assigned in the controller to each filled storage carrier (207), by means of which the dwell time of the filled storage carriers (207) in the output unit (201) can be determined.

20. The method according to claim 19, **characterized in that** the controller receives information via data exchange with the baking oven about the type and quantity of the products fed into each storage carrier (207).

21. The method according to claim 19 or 20, **characterized in that** a maximum dwell time stored in the controller can cause filled storage carriers (207) that have exceeded the permissible dwell time to be automatically emptied into the waste container (209).

22. The method according to claim 21, **characterized in that** all products remaining in the output unit can be emptied into the waste container (209) at desired times.

## Revendications

1. Dispositif avec un four pour cuire au four des produits de boulangerie et de pâtisserie en pièces et une unité de sortie (201) pour délivrer ces derniers, sachant que l'unité de sortie (201) comporte au moins un dispositif d'alimentation (202) pour l'amenée des produits de boulangerie et de pâtisserie cuits au four depuis ce dernier, un accumulateur intermédiaire composé d'une multitude de supports d'accumulateur entraînés (207), une ou plusieurs sorties (205) ainsi qu'une commande, **caractérisé en ce qu'**un marqueur temporel peut être attribué dans la commande à chaque support d'accumulateur (207) chargé, à l'aide duquel le temps de séjour des supports d'accumulateur (207) chargés dans l'unité de sortie (201) peut être déterminé.

2. Dispositif selon la revendication 1, **caractérisé en ce que** par échange de données avec le four, la commande reçoit des informations sur le type et la quantité des produits qui sont respectivement délivrés à un support d'accumulateur (207).

3. Dispositif selon la revendication 1 ou 2, **caractérisé en ce que** les produits (203) peuvent être délivrés dans un but précis, selon leur type, à des sorties (205) différentes.

4. Dispositif selon l'une quelconque des revendications précédentes, **caractérisé en ce que** les supports d'accumulateur (207) sont reliés les uns aux autres au sein d'une ou de plusieurs lignes (204).

5. Dispositif selon l'une quelconque des revendications précédentes, **caractérisé en ce que** les supports d'accumulateur (207) sont fixés de manière mobile à une ou plusieurs lignes (204) parallèles.

6. Dispositif selon la revendication 4 ou 5, **caractérisé en ce que** la ligne (204) avec les supports d'accumulateur (207) inverse temporairement le sens de marche pour la mise à disposition aussi rapide que possible de supports d'accumulateur vides au dispositif d'alimentation (202) ou pour le vidage de supports d'accumulateur chargés à l'une des sorties (205).

7. Dispositif selon l'une quelconque des revendications précédentes, **caractérisé en ce qu'**un récipient à déchets (209) est disposé de manière à ce que le contenu des supports d'accumulateur (207) puisse y être déversé.

8. Dispositif selon la revendication 7, **caractérisé en ce qu'**un temps de séjour maximal stocké dans la commande permet de déverser automatiquement, dans le récipient à déchets (209), le contenu des supports d'accumulateur (207) chargés dont le temps de séjour admissible est dépassé.

9. Dispositif selon la revendication 7 ou 8, **caractérisé en ce que** tous les produits restés dans l'unité de sortie peuvent être déversés dans le récipient à déchets (209) à des moments souhaités.

10. Dispositif selon l'une quelconque des revendications précédentes, **caractérisé en ce que** des informations sur le type et la quantité des produits de boulangerie et de pâtisserie (203) prélevés aux sorties (205) sont échangées entre l'unité de sortie (201) et une machine ou installation disposée en amont, particulièrement le four.

11. Dispositif selon l'une quelconque des revendications précédentes, **caractérisé en ce que** les supports d'accumulateur (207) sont guidés de manière essentiellement horizontale ou sur des trajectoires hélicoïdales.

12. Dispositif selon l'une quelconque des revendications précédentes, **caractérisé en ce que** des éjecteurs (214) sont prévus dans la zone de l'unité de sortie ou du dispositif de sortie.

13. Dispositif selon la revendication 12, **caractérisé en ce que** plusieurs éjecteurs (214) sont disposés en une rangée les uns à côté des autres.

14. Dispositif selon la revendication 12 ou 13, **caractérisé en ce que** les éjecteurs (214) peuvent être commandés individuellement ou en groupes.

15. Dispositif selon l'une quelconque des revendications 12 à 14, **caractérisé en ce qu'**il est prévu un dispositif de positionnement, au moyen duquel les supports d'accumulateur peuvent être positionnés immédiatement avant les éjecteurs (214).

16. Dispositif selon l'une quelconque des revendications 12 à 15, **caractérisé en ce qu'**il est prévu un glissoir ou une trémie, qui guide les produits vers un bac de sortie après l'éjection.

17. Dispositif selon l'une quelconque des revendications précédentes, **caractérisé en ce que** des dispositifs de guidage pour le guidage des supports d'accumulateur (207) sont prévus sur un seul côté de l'unité de sortie.

18. Dispositif selon l'une quelconque des revendications précédentes, **caractérisé en ce que** des dispositifs de sortie divisés ou des supports d'accumulateur (207) divisés sont prévus afin de pouvoir délivrer indépendamment les uns des autres les produits qui s'y trouvent.

19. Procédé pour cuire au four et délivrer des produits de boulangerie et de pâtisserie, sachant que des produits de boulangerie et de pâtisserie en pièces sont cuits dans un four et délivrés via une unité de sortie (201), sachant que l'unité de sortie (201) comporte au moins un dispositif d'amenée (202) pour l'amenée des produits de boulangerie et de pâtisserie depuis le four, un accumulateur intermédiaire composé d'une multitude de supports d'accumulateur entraînés (207), une ou plusieurs sorties (205) ainsi qu'une commande, **caractérisé en ce qu'**un marqueur temporel est attribué dans la commande à chaque support d'accumulateur (207) chargé, à l'aide duquel le temps de séjour des supports d'accumulateur (207) chargés dans l'unité de sortie (201) peut être déterminé.

20. Procédé selon la revendication 19, **caractérisé en ce que** la commande reçoit, par un échange de données avec le four, des informations sur le type et la quantité des produits qui sont respectivement délivrés à un support d'accumulateur (207).

21. Procédé selon la revendication 19 ou 20, **caractérisé en ce que** sur la base d'un temps de séjour maximal stocké dans la commande, il est possible de déverser automatiquement, dans le récipient à déchets (209), le contenu de supports d'accumulateur (207) chargés dont le temps de séjour admissible est dépassé.

22. Procédé selon la revendication 21, **caractérisé en ce que** tous les produits restés dans l'unité de sortie sont déversés dans le récipient à déchets (209) à des moments souhaités.
